# EUROPÄISCHE PATENTSCHRIFT

(11) **EP 2 958 849 B1**
(45) Veröffentlichungstag und Bekanntmachung des Hinweises auf die Patenterteilung: **20.06.2018**
(21) Anmeldenummer: 14700560.7
(22) Anmeldetag: 17.01.2014
(51) Int. Cl.: B67C 3/22, B67C 3/24

(54) **FÜLLSYSTEM SOWIE FÜLLMASCHINE**
FILLING SYSTEM AND MACHINE
DISPOSITIF ET MACHINE DE REMPLISSAGE

(30) Priorität: 25.02.2013 DE 102013101812; 25.02.2013 DE 102013101813
(43) Veröffentlichungstag der Anmeldung: 30.12.2015
(73) Patentinhaber: KHS GmbH, 44143 Dortmund (DE)
(72) Erfinder: CLÜSSERATH, Ludwig, 55543 Bad Kreuznach (DE); KRULITSCH, Dieter-Rudolf, 55545 Bad Kreuznach (DE)
(86) Internationale Anmeldenummer: PCT/EP2014/000124
(87) Internationale Veröffentlichungsnummer: WO 2014/127880

(56) Entgegenhaltungen:
- EP-A1- 0 810 180
- DE-A1-102010 032 573
- DE-C- 487 827
- US-A1- 2005 284 731

## Beschreibung

Die Erfindung bezieht sich auf ein Füllsystem gemäß Oberbegriff Patentanspruch 1 sowie auf eine Füllmaschine gemäß Oberbegriff Patentanspruch 11.

Füllsysteme mit einer Vielzahl von Füllstellen, die jeweils wenigstens ein Füllelement sowie einen Behälterträger zum Halten des jeweiligen Behälters in Dichtlage gegen das Füllelement beim Füllen sind in unterschiedlichen Ausführungen bekannt, auch für unterschiedliche Füllverfahren (z.B. Freistrahlfüllen, Vakuumfüllen, Druckfüllen usw.). Es ist hierbei auch bekannt, in den Füllelementen oder deren Füllelementgehäuse gesteuerte Gaswege vorzusehen, insbesondere für beim Füllen verwendete Prozessgase und/oder für Vakuum.

Speziell beim Druckfüllen ist es erforderlich, die Behälter nicht nur während einer Füllphase, in der das flüssige Füllgut dem betreffenden Behälter zufließt, sondern auch in wenigstens einer dieser Füllphase vorausgehenden Prozessphase, beispielsweise zum Vorspannen des Behälterinnenraumes mit Druck, in Dichtlage am Füllelement zu halten, und zwar angepresst mit dem von einer Hubeinrichtung angehobenen Behälterträger. Ein Füllventil gemäß dem Oberbegriff des Anspruchs 1, welches den dabei gestellten Anforderungen bereits gerecht wird, wurde durch die DE 10 2010 032 573 vorgestellt. Diese Schrift erzielt beachtliche Vorteile dadurch, dass einzelne Füllelemente zu Füllelementgruppen zusammengefasst werden, wobei Gaswege und Gaswegsteuerventile für alle Füllelemente einer Füllelementgruppe gemeinsam vorgesehen sind und auch gemeinsam wirken. Nachteilig an diesen Füllventilen ist aber dass diese gemeinsamen Gaswege und Gaswegsteuerventile innerhalb mindestens eines Füllelementes vorgesehen sind.

Aufgabe der Erfindung ist es, ein Füllsystem aufzuzeigen, welches sich durch einen reduzierten konstruktiven und steuerungstechnischen Aufwand auszeichnet, und zwar bei hoher Betriebssicherheit. Zur Lösung dieser Aufgabe ist ein Füllsystem entsprechend dem Patentanspruch 1 ausgebildet. Eine Füllmaschine ist Gegenstand des Patentanspruchs 11.

Bei dem erfindungsgemäßen Füllsystem bilden die Füllstellen nicht nur Füllstellenpaare mit für die Füllelemente jedes Füllstellenpaares gemeinsamen Gaswegsteuerventilen in Prozessgas und/oder Vakuum führenden Gaswegen, sondern dass wenigstens eine für die beiden Füllstellen jedes Füllstellenpaares gemeinsame Gaswegsteuerventil ist Teil einer eigenständigen Baueinheit, d.h. eines Steuermoduls mit wenigstens einem äußeren gesteuerten Gasweg für jedes Füllstellenpaar, der mit jeweils wenigstens einem in jedem Füllelement des betreffenden Füllstellenpaares ausgebildeten inneren Gasweg verbunden ist. Diese inneren Gaswege der Füllelemente sind nicht gesteuert, d.h. die Füllelemente selbst besitzen keine Gaswegsteuerventile. Jeweils ein Steuermodul ist für jedes Füllstellenpaar vorgesehen. Die äußeren Gaswege können auch jeweils zum Teil oder in Teilabschnitten in einem für sämtliche Füllestellen gemeinsamen Rotorelement oder Ring ausgebildet sein, der achsgleich mit der Maschinenachse einer das Füllsystem aufweisenden Füllmaschine angeordnet ist.

Dieser modulare Aufbau hat erhebliche Vorteile. So kann mit ihm auf verkürzten Gaswegen die jeweils erforderliche Verbindung zwischen den Füllstellen und einem für sämtliche Füllelemente oder eine Gruppe von Füllelementen eines Füllsystems gemeinsamen Ringkanal geschaltet werden, der beispielsweise zum Zuführen und/oder Abführen von Prozessgasen oder Vakuum dient. Weiterhin ermöglicht der modulare Aufbau, die Steuer- und/oder Betätigungsmodule und dabei insbesondere die Gaswegsteuerventile und/oder die Betätigungselemente außerhalb eines Hygiene- oder Aseptikbereichs oder -raumes anzuordnen, in welchem lediglich die Füllelemente mit einer die Abgabeöffnung aufweisenden Teillänge sowie auch die Behälterträger angeordnet sind.

Der modulare Aufbau ermöglicht es weiterhin, unterschiedliche Füllergrößen oder Füllerteilungen, d.h. eine unterschiedliche Anzahl von Füllstellenpaaren an Rotoren mit jeweils den selben Füllelementen und den selben Gaswegsteuerventilen und/oder pneumatischen Betätigungselementen zu realisieren. Die Anpassung an die jeweilige Füllerteilung bzw. an den Teilungsabstand erfolgt dann beispielsweise allein über das Rotorelement, in dem die äußeren Gaswege sämtlicher Füllstellenpaare jeweils zum Teil ausgebildet sind.

In jedem Fall sind aber die Füllelemente und das Steuermodul bevorzugt so ausgeführt, dass mit der mechanischen Befestigung der Füllelemente zugleich auch die Verbindung zwischen den inneren und den äußeren Gaskanälen hergestellt wird.

Unter "Druckfüllen" ist im Sinne der Erfindung allgemein ein Füllverfahren zu verstehen, bei dem der jeweils zu füllende Behälter in Dichtlage gegen das Füllelement anliegt und in der Regel vor der eigentlichen Füllphase, d.h. vor dem Öffnen des Flüssigkeitsventils über wenigstens einen gesteuerten, im Füllelement ausgebildeten Gasweg mit einem unter Druck stehenden Spanngas (Inertgas bzw. CO2-Gas) vorgespannt wird, welches dann während des Füllens von dem dem Behälter zufließenden Füllgut zunehmend als Rückgas aus den Behälterinnenraum verdrängt wird, und zwar ebenfalls über wenigstens einen gesteuerten, im Füllelement ausgebildeten Gasweg. Dieser Vorspannphase können weitere Behandlungsphasen vorausgehen, beispielsweise ein Evakuieren und/oder ein Spülen des Behälterinnenraums mit einem Inertgas, z.B. CO2-Gas usw., und zwar ebenfalls über die im Füllelement ausgebildeten Gaswege.

Unter "Freistrahlfüllen" ist im Sinne der Erfindung ein Verfahren zu verstehen, bei dem das flüssige Füllgut dem zu befüllenden Behälter in einem freien Füllstrahl zuströmt, wobei der Behälter mit seiner Behältermündung oder -Öffnung nicht am Füllelement anliegt, sondern von dem Füllelement bzw. von einem dortigen Füllgutauslass beabstandet ist. Wesentliches Merkmal dieses Verfahrens ist auch, dass die aus dem Behälter während des Füllprozesses vom flüssigen Füllgut verdrängte Luft nicht in das Füllelement bzw. in einen dort ausgebildeten, Gas führenden Bereich oder Kanal gelangt, sondern frei in die Umgebung strömt.

"Teilkreis" bedeutet im Sinne der Erfindung ein eine vertikale Maschinenachse umschließender Kreis, auf dem die Füllelemente des Füllsystems oder der Füllmaschine mit den vertikalen Achsen ihrer Abgabeöffnungen oder mit ihren Füllelementachsen angeordnet sind.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
- Fig. 1: in schematischer Funktionsdarstellung und in Draufsicht eine Füllmaschine umlaufender Bauart zum Füllen von Behältern in Form von Flaschen mit einem flüssigen Füllgut (z.B. Getränk);
- Fig. 2: in schematischer Funktionsdarstellung zwei ein Füllstellenpaar bildende Füllstellen der Füllmaschine der Figur 1;
- Fig. 3: in schematischer Funktionsdarstellung und in Draufsicht parallel zu einer vertikalen Maschinenachse zwei Füllelemente eines Füllstellenpaares;
- Fig. 4: in vereinfachter Darstellung einen Schnitt durch einen Rotor sowie durch eines der Füllelemente eines Füllstellenpaares der Fig. 3;
- Fig. 5 und 6: jeweils in vereinfachter schematischer Darstellung und in Draufsicht bzw. in vereinfachter Seitenansicht zwei ein Füllstellenpaar bildende Füllstellen bei einer weiteren Ausführungsform der Erfindung;
- Fig. 7 und 8: Darstellungen wie Fig. 5 und 6 bei einer weiteren Ausführungsform;
- Fig. 9: den von einer Dichtung gebildeten Anschluss oder Übergang zwischen einem äußeren Gasweg oder Teilabschnitt eines äußeren Gasweges bzw. einem für die Füllstellen eines Füllstellenpaares gemeinsamen Steuermodul und einem inneren Gasweg eines Füllelementes des Füllstellenpaares bei der Ausführung der Fig. 5 - 8.

In den Figuren 1 - 4 ist 1 eine Füllmaschine umlaufender Bauart zum Füllen von Behältern in Form von Flaschen 2 mit einem flüssigen Füllgut. Die Füllmaschine 1 besitzt u.a. einen um eine vertikale Maschinenachse umlaufend angetriebenen Rotor 3 mit einem Rotorelement 3.1, an dessen Umfang eine Vielzahl von Füllstellen 4.1 und 4.2 gebildet sind, und zwar in der Weise, dass in Drehrichtung (Pfeil A) des Rotors 3 auf jede Füllstelle 4.1 eine Füllstelle 4.2 und auf diese wiederum eine Füllstelle 4.1 folgen. Die Füllstellen 4.1 und 4.2 sind in gleichen Achsabständen (Teilungsabstand) auf einem die Maschinenachse umschließenden Teilkreis TK vorgesehen. Die leeren, zu füllenden Flaschen 2 werden der Füllmaschine bzw. den Füllstellen 4.1 und 4.2 über einen Behältereinlauf 5 zugeführt. Die gefüllten Flaschen werden den Füllstellen 4.1 und 4.2 an einem Behälterauslauf 6 entnommen.

Die Füllstellen 4.1 und 4.2 sind für unterschiedliche Füllverfahren ausgebildet, insbesondere auch für ein Druckfüllen der Flaschen 2, und zwar nicht nur mit einem Vorspannen des Innenraums dieser Flaschen mit einem unter Druck stehenden Prozessgas bzw. Inertgas (z.B. CO2-Gas), sondern beispielsweise auch mit einem vorausgehenden einfachen oder mehrfachen Spülen des Flascheninnenraums mit Prozessgas bzw. Inertgas und/oder Evakuieren des Flascheninnenraumes und/oder mit einem Schnellfüllen und Langsamfüllen und/oder mit einem Vorentlasten des Flascheninnenraums nach Beendigung des Füllens usw. Diese dem Fachmann bekannten Verfahrensschritte werden u.a. durch Gaswegsteuerventile in Gaswegen der Füllstellen 4.1 und 4.2 gesteuert.

Die Füllstellen 4.1 und 4.2 weisen entsprechend den Fig. 2 - 4 jeweils ein Füllelement 7 sowie einen nicht dargestellten, jedem Füllelement 7 zugeordneten Behälterträger auf, der in der dem Fachmann bekannten Weise zum hängenden Halten der jeweiligen Flasche 2 an ihrem Mündungsflansch 2.1 ausgebildet ist und mit dem die Flasche 2 während des Füllprozesses mit ihrer oberen Flaschenöffnung oder -mündung beispielsweise in Dichtlange gegen die Unterseite des Füllelementes 7 angepresst anliegt. Dargestellt ist lediglich eine Kurvenrolle 8, die mit einer mit dem Rotor 3 nicht umlaufenden Steuerkurve zusammenwirkt und Teil einer Hubeinrichtung zum Anheben des jeweiligen Behälterträgers ist. Die Kurvenrolle 8 bzw. die zugehörige Hubeinrichtung ist bei der dargestellten Ausführungsform für die beiden Behälterträger jedes Füllstellenpaares 4 gemeinsam vorgesehen.

Eine Besonderheit der Füllmaschine 1 besteht darin, dass jede Füllstelle 4.1 mit einer Füllstelle 4.2 ein Füllstellenpaar 4 mit zwei Füllelementen 7 und zugehörigen Behälterträgern bildet.

Wie insbesondere die Fig. 4 zeigt, besteht jedes Füllelement 7 aus einem Füllelementgehäuse 9, in welchem ein Flüssigkeitskanal 10 ausgebildet ist, in den oben eine Produktleitung mündet, die zu einem am Rotor 3 für sämtliche Füllstellen 4.1 und 4.2 gemeinsamen Füllgutkessel 12 führt, der während des Füllprozesses mit dem flüssigen Füllgut zumindest teilgefüllt ist. An der Unterseite jedes Füllelementgehäuses 9 bildet der Flüssigkeitskanal 10 eine beispielsweise ringförmige und achsgleich mit einer Füllelementachse FA angeordnete Abgabeöffnung 13 für das flüssige Füllgut. Im Inneren des Flüssigkeitskanals 10 ist weiterhin ein Flüssigkeitsventil 14 mit einem Ventilkörper vorgesehen, der zum Öffnen und Schließen des Flüssigkeitsventils 14 sowie zur Steuerung der Abgabe des flüssigen Füllgutes über die Abgabeöffnung an die jeweilige Flasche 2 in einer vertikalen Füllelementachse FA axial bewegbar ist, und zwar gesteuert durch eine beispielsweise pneumatische Betätigungseinrichtung 15.

Montiert sind die Füllelemente jeweils an der die Maschinenachse kreiszylinderförmig umschließenden Außenfläche des Rotorelementes 3.1, und zwar bei Ausbildung der Füllmaschine 1 zum aseptischen Abfüllen des Füllgutes auch derart, dass die Füllelemente 7 lediglich mit ihrer die Abgabeöffnung 13 aufweisenden unteren Teillänge oder Unterseite in einen oben verschlossenen Rein- oder Sterilraum oder Aseptikraum 16 hineinreichen, in dem sich die Flaschen 2 während des Füllens zumindest mit ihrem oberen, die jeweilige Flaschenöffnung bildenden Flaschenbereich bewegen. Der Aseptikraum 16 ist beispielsweise durch ein das ringförmige Rotorelement 3.1 tragendes scheibenartiges Rohrelement 3.2 sowie durch weitere nicht dargestellte Wandelemente zur Umgebung hin verschlossen. Außerhalb des Aseptikraums 16 und oberhalb des Rotorelementes 3.2 sind an der Innenseite des Rotorelementes 3.1 auch mehrere für sämtliche Füllstellen 4.1 und 4.2 gemeinsame Ringkammern oder -kanäle 17 vorgesehen, die während des Füllprozesses Prozessgase und/oder Vakuum führen.

Eine weitere Besonderheit der Füllmaschine 1 besteht darin, dass die Gaswegsteuerventile 18, die zur Steuerung der Gaswege und damit zur Steuerung der verschiedenen Phasen des jeweiligen Füllprozesses dienen, für die beiden Füllelemente 7 jedes Füllstellenpaares 4 gemeinsam vorgesehen sind und auch gemeinsam gesteuert werden, während in den Füllelementen 7 bzw. in den Füllelementgehäusen 9 selbst lediglich ungesteuerte innere Gaswege 19, d.h. Gaswege ohne Gaswegsteuerventile ausgebildet sind.

Wenigstens ein äußerer Gasweg 20 steht jeweils mit den zugehörigen inneren Gaswegen 19 der beiden Füllelemente 7 jedes Füllstellenpaares 4 in Verbindung. In dem äußeren Gasweg ist das Gaswegsteuerventil 18 angeordnet, so dass durch dessen Ansteuerung eine zeitgleiche Steuerung beider Füllelemente 7 des jeweiligen Füllstellenpaares 4 erfolgt. Die für jeweils ein Füllstellenpaar 4 gemeinsamen Gaswegsteuerventile 18 sind bei der dargestellten Ausführungsform vorzugsweise pneumatisch betätigbare Ventile, die über einen mehrere elektrische gesteuerte Pneumatikventile aufweisenden Ventilblock 21 gesteuert werden, der seinerseits von der zentralen Maschinensteuerung 22 der Füllmaschine 1 betätigt wird. Über den Ventilblock 21 werden auch die Flüssigkeitsventile 14 zum Öffnen und Schließen der Füllelemente 7 betätigt, und zwar bei der dargestellten Ausführungsform in Abhängigkeit von der den Flaschen 2 während der Füllphase zufließenden Füllgutmenge. Diese wird von einem Durchflussmesser 23 (z.B. MID-Durchflussmesser) erfasst. Da bei präziser Ausbildung der Füllelemente deren Füllverhalten identisch ist, ist es möglich, für jedes Füllstellenpaar 4 nur einen einzigen Durchflussmesser 23 in der an eines der Füllelemente 7 führenden Produktleitung 11 vorzusehen.

Die Gaswegsteuerventile 18 und ein Teilabschnitt 20.1 jedes äußeren Gasweges 20 des jeweiligen Füllstellenpaares sind Bestandteil eines Steuermoduls 24, welches bei der dargestellten Ausführungsform auf der Oberseite bzw. oberen Stirnseite des Rotorelementes 3.1 für jedes Füllstellenpaar 4 jeweils gesondert vorgesehen ist. Wie insbesondere die Fig. 4 zeigt, bestehen Steuermodule 24 u.a. aus jeweils einem Block oder Modulgehäuse 25, in welchem der Teilabschnitt 20.1 des wenigstens einen äußeren Gaswegs 20 ausgebildet und an welchem auch das diesen äußeren Gasweg 20 steuernde Gaswegsteuerventil 18 vorgesehen ist. Teilabschnitte 20.2 der äußeren Gaswege 20 sind in dem Rotorelement 3.1 ausgebildet, und zwar insbesondere solche Teilabschnitte 20.2, die in die Ringkammern 17 sowie auch in einen inneren Gasweg 19 der Füllelemente 7 münden. Teilabschnitte 20.2 der äußeren Gaswege 20 sind bei der dargestellten Ausführungsform nicht gesteuert, d.h. in diesen Teilabschnitten sind keine Gaswegsteuerventile vorgesehen.

Wie den Fig. 3 und 4 zu entnehmen, sind die Steuermodule 24 bezogen auf die Maschinenachse MA gegenüber den Füllelementen 7 bzw. gegenüber den Füllelementachsen FA radial nach innen versetzt angeordnet, so dass der radiale Abstand der Steuermodule 24 von der Maschinenachse MA kleiner ist als der entsprechende radiale Abstand der Füllelemente 7 bzw. der Füllelementachsen FA von der Maschinenachse MA. Die Steuermodule 24 befinden sich als innerhalb des Teilkreises TK bzw. innerhalb der Bewegungsbahn der Füllelemente 7.

Durch die beschriebene Ausbildung ergibt sich für jedes Füllstellenpaar 4 ein modularer Aufbau aus jeweils zwei Füllelementen 7 und einem Steuermodul 24. Dieser modulare Aufbau gestattet u.a. einen einfachen Austausch von defekten Komponenten (Füllelement 7 oder Steuermodulen 24). Weiterhin ermöglicht der modulare Aufbau auch für spezielle Füllprozesse speziell ausgeführte Füllelemente 7 mit einem Standardsteuermodul 24 oder aber unterschiedlich ausgeführte Steuermodule 24 mit standardmäßigen Füllelementen 7 usw. zu verbauen.

Die Fig. 5 - 9 zeigen in sehr vereinfachter schematischer Darstellung den Rotor 3 einer Füllmaschine 1a zusammen mit zwei Füllstellen 4.1 und 4.2, die ein Füllstellenpaar 4a bilden, und zwar in den Fig. 5 und 7 jeweils in Draufsicht und in den Fig. 6 und 8 jeweils in Seitenansicht, wobei in den Fig. 6 und 8 die Füllelemente 7a der Füllstellen 4.1 und 4.2 nur teilweise angedeutet sind. Die Füllelemente 7a sind mit ihren Füllelementachsen FA in einem Teilungsabstand TA auf einem Teilkreis TK angeordnet, und zwar bei gleich großem Teilungsabstand TA in den Fig. 5 und 6 auf einem kleineren Teilkreis TK und in den Fig. 7 und 8 auf einem größeren Teilkreis TK.

Abweichend von dem Füllelement 1 der Fig. 1 - 4 sind die Steuermodule 24a der Füllmaschine 1a so vorgesehen, dass sie bzw. deren Modulgehäuse 25 jeweils mit einer vorzugsweise ebenen Unterseite gegen einen Bereich der Füllelemente 7a anliegen, der wiederum bezogen auf die Maschinenachse MA gegenüber den Füllelementachsen FA radial nach innen versetzt und mit einer Fläche ausgebildet ist, die in einer Ebene senkrecht zur Maschinenachse MA orientiert ist. An dieser Fläche ist der jeweilige, in dem Modulgehäuse 25 ausgebildete Teiabschnitt 20.1 des äußeren Gasweges 20 bzw. dessen Mündungsöffnung 20.1.1 mit einem inneren Gasweg 19 eines Füllelementes 7 bzw. mit der Mündungsöffnung 19.1 dieses inneren Gasweges 19 über eine Dichtung 26 verbunden.

Die Fig. 5 - 8 verdeutlichen, dass durch den modularen Aufbau der Füllstellenpaare 4a die Möglichkeit besteht, bei ein und demselben Teilungsabstand TA mit denselben Füllelementen 7a und denselben Steuermodulen 24a Füllmaschinen mit unterschiedlichem Rotordurchmesser und unterschiedlichen Teilkreisgrößen zu realisieren. Ein sich dabei wegen unterschiedlicher Teilkreisgröße ändernder Achsabstand X zwischen den Anschlussöffnungen 19.1 wird dadurch ausgeglichen, dass die Dichtungen 26 jeweils eine innere Öffnung 26.1 aufweisen, die wesentlich größer ist als der Querschnitt zumindest der Anschlussöffnungen 19.1 (Fig. 9). Hierdurch ist ein Ausgleich des Achsabstandes X bis zu einem Maß möglich, das gleich der doppelten Differenz der Querschnittsabmessungen der Dichtungsöffnung 26.1 und der Mündungsöffnung 19.1 ist.

Für unterschiedliche Teilungsabstände TA der Füllstellen 4.1 und 4.2, d.h. für unterschiedliche Achsabstände der diese Füllstellen bildenden Füllelemente 7a am Umfang des Rotors 3 sind dann allerdings Steuermodule 24a erforderlich, bei denen der Achsabstand der Anschlussöffnungen 20.1.1 an den jeweiligen Teilungsabstand angepasst ist.

Die Erfindung wurde voranstehend an Ausführungsbeispielen beschrieben. Es versteht sich, dass zahlreiche Änderungen sowie Abwandlungen möglich sind.

### Bezugszeichenliste

- 1, 1a: Füllmaschine
- 2: Flasche
- 2.1: Mündungsflansch
- 3: Rotor
- 3.1, 3.2: Rotorelemente
- 4, 4a: Füllstellenpaare
- 4.1, 4.2: Füllstelle
- 5: Behältereinlauf
- 6: Behälterauslauf
- 7, 7a: Füllelemente
- 8: Kurvenrolle
- 9: Füllelementgehäuse
- 10: Flüssigkeitskanal
- 11: Produktleitung
- 12: Füllgutkessel
- 13: Abgabeöffnung
- 14: Flüssigkeitsventil
- 15: Betätigungselement
- 16: Aseptikraum oder Rein- bzw. Sterilraum
- 17: Ringkammer
- 18: Gaswegsteuerventil
- 19: innerer Gasweg
- 19.1: Mündungs- oder Anschlussöffnung
- 20: äußerer Gasweg
- 20.1, 20.2: Teilabschnitt des äußeren Gasweges
- 20.1.1: Mündungs- oder Anschlussöffnung
- 21: Ventilanordnung
- 22: Maschinensteuerung
- 23: Durchflussmesser
- 24, 24a: Steuermodul
- 25: Modulgehäuse
- 26: Dichtung
- 26.1: Dichtungsöffnung
- A: Drehrichtung des Rotors 3
- FA: Füllelementachse
- MA: vertikale Maschinenachse
- TK: Teilkreis
- TA: Teilungsabstand
- X: Achsabstand der Mündungs- oder Anschlussöffnungen 19.1

## Patentansprüche

1. Füllsystem zum Füllen von Flaschen oder dgl. Behältern (2) mit einem flüssigen Füllgut mit mehreren jeweils mindestens ein Füllelement (7, 7a) aufweisenden Füllstellen (4.1, 4.2), von denen jeweils zwei ein Füllstellenpaar (4, 4a) bilden, wobei jedes Füllelement (7, 7a) in einem Füllelementgehäuse (9) wenigstens einen Flüssigkeitskanal (10) besitzt, der mindestens eine Abgabeöffnung (13) zur Abgabe des Füllgutes in den jeweiligen Behälter (2) sowie wenigstens ein diese Abgabe steuerndes Flüssigkeitsventil (14) aufweist, wobei für jedes Füllelement (7, 7a) zur Steuerung des Füllprozesses zumindest ein Gasweg (19, 20) vorgesehen ist, **dadurch gekennzeichnet, dass** den Füllelementen (7, 7a) der Füllstellenpaare (4, 4a) jeweils wenigstens ein ein eigenständiges Bauteil bildendes Steuermodul (24, 24a) zugeordnet ist, in welchem wenigstens ein für die beiden Füllelemente (7, 7a) jedes Füllstellenpaares (4, 4a) gemeinsamer und wenigstens ein Gaswegsteuerventil (18) aufweisender äußerer Gasweg (20) ausgebildet ist, an den jeweils ein nicht gesteuerter innerer Gasweg (19) der beiden Füllelemente (7, 7a) des betreffenden Füllstellenpaares (4, 4a) angeschlossen ist, wobei das Steuermodul (24,24a) u.a. aus jeweils einem Block- oder Modulgehäuse (25) besteht, in welchem der Teilabschnitt (20.1) des wenigsten einen äußeren Gaswegs (20) ausgebildet ist und an welchem auch das diesen äußeren Gasweg (20) steuernde Gaswegsteuerventil (18) vorgesehen ist, wobei Teilabschnitte (20.2) der äußeren Gaswege in dem Rotorelement (3.1) ausgebildet sind.

2. Füllsystem nach Anspruch 1, **dadurch gekennzeichnet, dass** bei Anordnung der die Füllstellen (4.1, 4.2) bildenden Füllelemente (7, 7a) an einem um wenigstens eine vertikale Maschinenachse (MA) umlaufend antreibbaren Transportelement, beispielsweise in Form eines Rotors (3), die den Füllstellenpaaren (4, 4a) zugeordneten und mit dem Transportelement umlaufenden Steuermodule (24, 24a) innerhalb einer Bewegungsbahn angeordnet sind, auf der sich die Füllelemente (7, 7a) oder deren Abgabeöffnungen (13) bewegen.

3. Füllsystem nach Anspruch 1 oder 2, **dadurch gekennzeichnet, dass** die Steuermodule (24, 24a) jeweils ein Modulgehäuse (25) aufweisen, und dass in den Modulgehäusen (25) die äußeren Gaswege (20) oder zumindest die Gaswegsteuerventile (18) aufweisende Teilabschnitte (20.1) der äußeren Gaswege (20) ausgebildet sind.

4. Füllsystem nach einem der vorhergehenden Ansprüche, **dadurch gekennzeichnet, dass** bei Ausbildung des Transportelementes als Rotor (3) die Füllelemente (7) an einer die Maschinenachse (MA) umschließenden Außenfläche eines Rotorelementes (3.1), beispielsweise eines ringförmigen Rotorelementes (3.1) vorgesehen sind, und dass Teilabschnitte, vorzugsweise ungesteuerte Teilabschnitte (20.2) der äußeren Gaswege (20) in dem Rotorelement (3.1) ausgebildet sind.

5. Füllsystem nach Anspruch 4, **dadurch gekennzeichnet, dass** die in dem Rotorelement (3.1) ausgebildeten Teilabschnitte (20.2) der äußeren Gaswege (20) in die zugehörigen inneren Gaswege (19) der Füllelemente (7) und/oder in Ringkanäle oder Ringkammern (17) münden, die am Rotor (3) für sämtliche Füllelemente (7) des Füllsystems oder für eine Gruppe von mehreren Füllelementen (7) des Füllsystems gemeinsam vorgesehen sind.

6. Füllsystem nach einem der vorhergehenden Ansprüche, **dadurch gekennzeichnet, dass** die Steuermodule (24) auf einer die Maschinenachse (MA) ringförmig umschließenden Ring- oder Stirnfläche des Rotorelementes (3.1) angeordnet sind.

7. Füllsystem nach einem der vorhergehenden Ansprüche, **dadurch gekennzeichnet, dass** die in den Modulgehäusen (25) der Steuermodule (24a) ausgebildeten äußeren Gaswege (20) oder Teilabschnitte (20.1) jeweils unmittelbar in die zugehörigen inneren Gaswege (19) der Füllelemente (7a) münden.

8. Füllsystem nach Anspruch 7, **dadurch gekennzeichnet, dass** in Anschlussbereichen zwischen den in den Modulgehäusen (25) der Steuermodule (24a) ausgebildeten äußeren Gaswegen (20) oder deren Teilabschnitten (20.1) und den zugehörigen inneren Gaswegen (19) jeweils eine Dichtung (26) vorgesehen ist, deren Öffnungsquerschnitt größer ist als der Öffnungsquerschnitt, den die äußeren Gaswege (20) oder deren Teilabschnitte (20.1) und/oder die inneren Gaswege (19) am Anschlussbereich aufweisen.

9. Füllsystem nach einem der vorhergehenden Ansprüche, **dadurch gekennzeichnet, dass** zum sterilen Abfüllen des Füllgutes die Füllelemente (7) nur mit ihren die Abgabeöffnungen (13) aufweisenden Unterseiten in einen Aseptikraum (16) hineinreichen, in welchem die an den Füllstellen (4.1, 4.2) angeordneten Behälter (2) zumindest mit einem die jeweilige Behälteröffnung aufweisenden Teilbereich mit dem umlaufenden Transportelement oder Rotor (3) bewegt werden, und dass sich die Steuermodule (24, 24a) einschließlich ihrer Gaswegsteuerventile (18) oberhalb einer den Aseptikraum (16) an der Oberseite begrenzenden Wandung (3.2) befinden.

10. Füllsystem nach einem der vorhergehenden Ansprüche, **dadurch gekennzeichnet, dass** mit jeweils identischen Füllelementen (7, 7a) und identischen Steuermodulen (24, 24a) Füllstellenpaare (4, 4a) realisiert sind, deren Füllelemente (7, 7a) auf unterschiedlich großen, die Maschinenachse umgebenden Teilkreisen (TK) angeordnet sind.

11. Füllmaschine zum Füllen von Flaschen oder dgl. Behältern (2) mit einem flüssigen Füllgut mit einem Füllsystem mit mehreren jeweils mindestens ein Füllelement (7, 7a) aufweisenden Füllstellen (4.1, 4.2) an einem um wenigstens eine vertikale Maschinenachse (MA) umlaufend antreibbaren Transportelement, beispielsweise in Form eines Rotors (3), **dadurch gekennzeichnet,**
**dass** das Füllsystem nach einem der vorhergehenden Ansprüche ausgebildet ist.

## Claims

1. Filling system for filling bottles or similar containers (2) with a liquid filling product, with multiple filling points (4.1, 4.2), each of which has at least one filler element (7, 7a), and two of which form a respective filling point pair (4, 4a), wherein each filler element (7, 7a) has, in a filler element housing (9), a liquid channel (10) which has at least one dispensing opening (13) for dispensing the filling product into the respective container (2), and at least one liquid valve (14) controlling this dispensing, wherein, for each filler element (7, 7a) at least one gas path (19, 20) is provided for the controlling of the filling process, **characterised in that** in each case at least one control module (24, 24a), forming an independent component, is assigned in each case to the filler elements (7, 7a) of the filling point pair (4, 4a), formed in which is at least one outer gas path (20), common to both the filler elements (7, 7a) of each filling point pair (4, 4a) and comprising at least one gas path control valve (18), connected to which outer gas path is in each case a non-controlled inner gas path (19) of the two filler elements (7, 7a) of the filling point pair (4, 4a) concerned, wherein the control module (24, 24a) consists in each case, among other elements, of a block housing or module housing (25), in which the part section (20.1) of the at least one outer gas path (20) is formed, and provided at which is also the gas path control valve (18) controlling this outer gas path (20), wherein part sections (20.2) of the outer gas paths are formed in the rotor element (3.1).

2. Filling system according to claim 1, **characterised in that**, with the arrangement of the filler elements (7, 7a) forming the filling points (4.1, 4.2) at a transport element, which can be driven such as to rotate about at least one vertical machine axis (MA), for example in the form of a rotor (3), the control modules (24, 24a) assigned to the filling point pairs (4, 4a) and circulating with the transport element, are arranged inside a movement path, on which the filling elements (7, 7a) or their dispensing openings (13) move.

3. Filling system according to claim 1 or 2, **characterised in that** the control modules (24, 24a) comprise in each case a module housing (25), and that in the module housing (25) are formed the outer gas paths (20) or at least the part sections (20.1) of the outer gas paths (20) which compromise the gas path control valves (18).

4. Filling system according to any one of the preceding claims, **characterised in that**, with the configuration of the transport element as a rotor (3), the filler elements (7) are provided at an outer surface of a rotor element (3.1) surrounding the machine axis (MA), such as a ring-shaped rotor element (3.1), and that part sections, preferably non-controlled part sections (20.2) of the outer gas paths (20) are formed in the rotor element (3).

5. Filling system according to claim 4, **characterised in that** the part sections (20.2) of the outer gas paths (20) formed in the rotor element (3.1) open into the assigned inner gas paths (19) of the filling elements (7) and/or into ring channels or ring chambers (17), which are provided in common at the rotor (3) for all the filler elements (7) of the filling system or for a group of multiple filling elements (7) of the filling system.

6. Filling system according to any one of the preceding claims, **characterised in that** the control modules (24) are arranged on a ring surface or face surface of the rotor element (3.1) surrounding the machine axis (MA) in ring fashion.

7. Filling system according to any one of the preceding claims, **characterised in that** the outer gas paths (20) or part sections (20.1) formed in the module housings (25) of the control modules (24a) in each case open directly into the associated gas paths (19) of the filler elements (7a).

8. Filling system according to claim 7, **characterised in that**, provided in connection regions between the outer gas paths (20) or their part sections (20.1) formed in the module housings (25) of the control modules (24a) and the associated inner gas paths (19), is in each case a seal (26), of which the opening cross-section is larger than the opening cross-sections which are exhibited by the outer gas paths (20) or their part sections (20.1) and/or the inner gas paths (19) at the connection region.

9. Filling system according to any one of the preceding claims, **characterised in that**, for the sterile filling of the filling product, the filling elements (7) extend into an aseptic space (16) only with their undersides which exhibit the dispensing openings (13), in which space the containers (2) arranged at the filling points (4.1, 4.2) are moved, at least with one part region comprising the respective container opening, with the circulating transport element or rotor (3), and that the control modules (24, 24a), including their gas path control valves (18) are located above a wall (3.2) delimiting the aseptic space (16) on the upper side.

10. Filling system according to any one of the preceding claims, **characterised in that** filling point pairs (4, 4a) are realised with in each case identical filling elements (7, 7a) and identical control modules (24, 24a), of which the filling elements (7, 7a) are arranged on part circles (TK) of different sizes, surrounding the machine axis.

11. Filling machine for filling bottles or similar containers (2) with a liquid filling product, with a filling system with multiple filling points (4.1, 4.2) comprising in each case a filling element (7, 7a) at a transport element, capable of being driven about at least one vertical machine axis (MA), for example in the form of a rotor (3), **characterised in that** the filling system is configured in accordance with any one of the preceding claims.

## Revendications

1. Système de remplissage servant à remplir des bouteilles ou des contenants (2) similaires d'un produit de remplissage liquide, avec plusieurs emplacements de remplissage (4.1, 4.2) présentant respectivement au moins un élément de remplissage (7, 7a), dont respectivement deux forment une paire d'emplacements de remplissage (4, 4a), dans lequel chaque élément de remplissage (7, 7a) possède dans un boîtier d'élément de remplissage (9) au moins un canal de liquide (10), qui présente au moins une ouverture de distribution (13) servant à distribuer le produit de remplissage dans le contenant (2) respectif ainsi qu'au moins une soupape de liquide (14) commandant ladite distribution, dans lequel est prévue pour commander le processus de remplissage au moins une voie de gaz (19, 20) pour chaque élément de remplissage (7, 7a), **caractérisé en ce qu'**est associé, aux éléments de remplissage (7, 7a) des paires d'emplacements de remplissage (4, 4a), respectivement au moins un module de commande (24, 24a) formant un composant propre, dans lequel est réalisée au moins une voie de gaz extérieure (20) commune aux deux éléments de remplissage (7, 7a) de chaque paire d'emplacements de remplissage (4, 4a) et présentant au moins une soupape de commande de voie de gaz (18), à laquelle est raccordée respectivement une voie de gaz intérieure (19) non commandée des deux éléments de remplissage (7, 7a) de la paire d'emplacements de remplissage (4, 4a) concernée, dans lequel le module de commande (24, 24a) est constitué entre autres de respectivement un boîtier de bloc ou de module (25), dans lequel la section partielle (20.1) de l'au moins une voie de gaz extérieure (20) est réalisée et au niveau duquel est prévue également la soupape de commande de voie de gaz (18) commandant ladite voie de gaz extérieure (20), dans lequel des sections partielles (20.2) des voies de gaz extérieures sont réalisées dans l'élément de rotor (3.1).

2. Système de remplissage selon la revendication 1, **caractérisé en ce que** lors de l'agencement des éléments de remplissage (7, 7a) formant les emplacements de remplissage (4.1, 4.2) au niveau d'un élément de transport, se présentant par exemple sous la forme d'un rotor (3), pouvant être entraîné en rotation autour d'au moins un axe de machine (MA) vertical, les modules de commande (24, 24a) associés aux paires d'éléments de remplissage (4, 4a) et circulant en rotation avec l'élément de transport sont disposés à l'intérieur d'une trajectoire de déplacement, sur laquelle se déplacent les éléments de remplissage (7, 7a) ou leurs ouvertures de distribution (13).

3. Système de remplissage selon la revendication 1 ou 2, **caractérisé en ce que** les modules de commande (24, 24a) présentent respectivement un boîtier de module (25), et que les voies de gaz extérieures (20) ou au moins des sections partielles (20.1), présentant les soupapes de commande de voie de gaz (18), des voies de gaz extérieures (20) sont réalisées dans les boîtiers de module (25).

4. Système de remplissage selon l'une quelconque des revendications précédentes, **caractérisé en ce que** lors de la réalisation de l'élément de transport sous la forme d'un rotor (3), les éléments de remplissage (7) sont prévus au niveau d'une surface extérieure, renfermant l'axe de machine (MA), d'un élément de rotor (3.1), par exemple d'un élément de rotor (3.1) de forme annulaire, et que des sections partielles, de préférence des sections partielles (20.2) non commandées des voies de gaz extérieures (20) sont réalisées dans l'élément de rotor (3.1).

5. Système de remplissage selon la revendication 4, **caractérisé en ce que** les sections partielles (20.2), réalisées dans l'élément de rotor (3.1), des voies de gaz extérieures (20) débouchent dans les voies de gaz intérieures (19) associées des éléments de remplissage (7) et/ou dans des canaux annulaires ou des chambres annulaires (17), qui sont prévus au niveau du rotor (3) en commun pour tous les éléments de remplissage (7) du système de remplissage ou pour un groupe de plusieurs éléments de remplissage (7) du système de remplissage.

6. Système de remplissage selon l'une quelconque des revendications précédentes, **caractérisé en ce que** les modules de commande (24) sont disposés sur une surface annulaire ou frontale, renfermant de manière à présenter une forme annulaire l'axe de machine (MA), de l'élément de rotor (3.1).

7. Système de remplissage selon l'une quelconque des revendications précédentes, **caractérisé en ce que** les voies de gaz extérieures (20) réalisées dans les boîtiers de module (25) des modules de commande (24a) ou des sections partielles (20.1) débouchent respectivement directement dans les voies de gaz intérieures (19) associées des éléments de remplissage (7a).

8. Système de remplissage selon la revendication 7, **caractérisé en ce qu'**est prévu, dans des zones de raccordement entre les voies de gaz extérieures (20) réalisées dans les boîtiers de module (25) des modules de commande (24a) ou leurs sections partielles (20.1) et les voies de gaz intérieures (19) associées, respectivement un joint d'étanchéité (26), dont la section transversale d'ouverture est plus grande que la section transversale d'ouverture, que les voies de gaz extérieures (20) ou leurs sections partielles (20.1) et/ou les voies de gaz intérieures (19) présentent au niveau de la zone de raccordement.

9. Système de remplissage selon l'une quelconque des revendications précédentes, **caractérisé en ce que** pour transvaser le produit de remplissage de manière stérile, les éléments de remplissage (7) parviennent, seulement par leurs côtés inférieurs présentant les ouvertures de distribution (13), dans un espace aseptisé (16), dans lequel les contenants (2) disposés au niveau des emplacements de remplissage (4.1, 4.2) sont déplacés au moins par une zone partielle présentant l'ouverture de contenant respective avec l'élément de transport ou le rotor (3) circulant en rotation, et que les modules de commande (24, 24a), y compris leurs soupapes de commande de voie de gaz (18), se trouvent au-dessus d'une paroi (3.2) délimitant l'espace aseptisé (16) au niveau du côté supérieur.

10. Système de remplissage selon l'une quelconque des revendications précédentes, **caractérisé en ce que** sont réalisées, avec des éléments de remplissage (7, 7a) respectivement identiques et des modules de commande (24, 24a) identiques, des paires d'emplacements de remplissage (4, 4a), dont les éléments de remplissage (7, 7a) sont disposés sur des cercles partiels (TK) de dimension différente entourant l'axe de machine.

11. Machine de remplissage servant à servant à remplir des bouteilles ou des contenants (2) similaires d'un produit de remplissage liquide, avec un système de remplissage pourvu de plusieurs emplacements de remplissage (4.1, 4.2) présentant respectivement au moins un élément de remplissage (7, 7a), au niveau d'un élément de transport, se présentant par exemple sous la forme d'un rotor (3), pouvant être entraîné en rotation autour d'au moins un axe de machine (MA) vertical, **caractérisée en ce**
**que** le système de remplissage est réalisé selon l'une quelconque des revendications précédentes.
